# EUROPÄISCHE PATENTSCHRIFT

(11) **EP 1 284 033 B1**
(45) Veröffentlichungstag und Bekanntmachung des Hinweises auf die Patenterteilung: **26.11.2008**
(21) Anmeldenummer: 01911735.7
(22) Anmeldetag: 05.03.2001
(51) Int. Cl.: H01R 25/14

(54) **STROMSCHIENENSYSTEM**
CONDUCTOR RAIL SYSTEM
SYSTEME A RAIL CONDUCTEUR

(30) Priorität: 24.05.2000 DE 10025648
(43) Veröffentlichungstag der Anmeldung: 19.02.2003
(73) Patentinhaber: Zumtobel Lighting GmbH, 6850 Dornbirn (AT)
(72) Erfinder: WALSER, Bernd, A-6923 Lauterach (AT); LADSTÄTTER, Gerald, A-6833 Klaus (AT); SPIEGEL, Michael, A-6850 Dornbirn (AT); RIEDLER, Thomas, A-6060 Hall in Tirol (AT)
(74) Vertreter: Schmidt-Evers, Jürgen
(86) Internationale Anmeldenummer: PCT/EP2001/002468
(87) Internationale Veröffentlichungsnummer: WO 2001/091250

(56) Entgegenhaltungen:
- EP-A- 0 312 871
- DE-A- 19 539 958
- US-A- 3 181 102
- US-A- 3 601 748
- US-A- 4 279 456

## Beschreibung

Die vorliegende Erfindung betrifft ein Stromschienensystem für Leuchten nach dem Oberbegriff des Anspruches 1 sowie ein Verbindungselement.

Stromschienensysteme oder Lichtbänder finden in vielfältiger Form Verwendung, da sie gegenüber fest installierten oder eingebauten Leuchten eine hohe Flexibilität bei der individuellen Planung von Beleuchtungsstrukturen für spezifische Anforderungen bieten. So bestehen die Stromschienensysteme aus mehreren einzelnen Elementen, die nach dem Baukasten-Prinzip zusammengesetzt werden, so daß die gesamte Anordnung an die zu beleuchtenden Räumlichkeiten angepaßt werden kann. Es sind Lichtbandsysteme bekannt, mit denen nicht nur zweidimensionale, sondern auch dreidimensionale Strukturen gebildet werden können.

Das Grundgerüst eines Stromschienensystems wird durch Tragschienen gebildet, die zu der gewünschten Struktur zusammengesetzt werden und der Halterung der Stromversorgungs- und Steuerleitungen sowie der einzelnen Leuchten dienen. Die Tragschienen müssen daher eine hohe Stabilität besitzen und bestehen üblicherweise aus Metall. Sie können unterschiedliche Formen aufweisen, beispielsweise sind Tragschienen mit einem Y-Profil oder einem A-Profil bekannt. Am weitesten verbreitet sind allerdings U-förmige Tragschienen, welche mit ihrem Mittelschenkel an einem Träger, z.B. einer Raumdecke oder Raumwand befestigt werden. An den Tragschienen werden die einzelnen Leuchten-Module befestigt, wobei üblicherweise die Länge einer einzelnen Tragschiene ein Vielfaches der Länge der Leuchten-Module beträgt. Beispielsweise werden Tragschienen mit einer Länge von 3 m oder 4,50 m angeboten, wenn die Leuchten-Module eine Länge von 1,50 aufweisen. Derartige ganzzahlige Längenverhältnisse werden gewählt, um die Planung bei der Gestaltung eines Lichtbandsystems zu vereinfachen.

Um die Stromversorgung für die Leuchten sicher zu stellen, verlaufen an oder innerhalb der Tragschienen entsprechende Leitungen. Zusätzlich können neben den Leitungen zur Stromversorgung auch weitere Leitungen für die Übertragung von Steuersignalen vorgesehen sein, wodurch sich die Möglichkeit eröffnet, bei Verwendung eines geeigneten Steuersystems die einzelnen Leuchten individuell anzusteuern und zu dimmen.

Bei einem bekannten Lichtbandsystem, das von der Anmelderin unter der Bezeichnung "Lichtbandsystem ZX" vertrieben wird, verlaufen die Leitungen in Form einer Durchgangsverdrahtung innerhalb der U-förmigen Tragschienen, wobei in regelmäßigen Abständen, die der Länge der Leuchten-Module entsprechen, Abgriffibuchsen angeordnet sind. Die Abgriffbuchsen werden in die Tragschienen eingeklemmt, wobei Hinterschneidungen entsprechende nach innen gerichtete Vorsprünge der Tragschienen hintergreifen. An den durch die Abgriffbuchsen vorgegebenen Stellen können die Leuchten-Module montiert werden, indem sie auf die nach unten offenen Tragschienen aufgesetzt und befestigt werden. Die Kontaktierung der Leitungen erfolgt über ein an den Leuchten-Modulen befindliches Kontaktierungselement, welches Anschlußkontakte aufweist, die beim Aufsetzen des Leuchten-Moduls auf die Tragschiene in Öffnungen der Abgriffbuchse eingreifen und dabei mit den entsprechenden Drähten in Kontakt treten. Ferner weisen die Leuchten-Module Drehknebel auf, welche nach dem Aufsetzen verdreht werden und dabei für eine mechanische Befestigung an den Tragschienen sorgen.

Bei dem eben beschriebenen Stromschienensystem können die Leuchten-Module jeweils nur an den Stellen angeordnet werden, die durch die Abgriffbuchsen vorgegeben sind, da andernfalls keine elektrische Kontaktierung möglich ist. Um solche Einschränkungen zu vermeiden und damit eine größere Flexibilität für der Anordnung der einzelnen Leuchten zu erhalten, wurden Stromschienensysteme entwickelt, welche ein von den Tragschienen gehaltenes Stromleitprofil aufweisen. Dieses Stromleitprofil besteht aus länglichen Körpern aus nicht-leitendem Material - üblicherweise Kunststoff - mit in Längsrichtung der Tragschienen verlaufenden und von einer Kontaktierungsseite her zugänglichen Nuten zur Aufnahme von Drähten für die Stromversorgung und/oder Übertragung von Steuersignalen. Da in diesem Fall die nicht-isolierten Drähte zumindest über die Länge eines einzelnen Stromleitprofil-Körpers zu der Kontaktierungsseite hin offen liegen, kann innerhalb dieses Bereichs eine Leuchte an beliebiger Stelle angeordnet werden, so daß eine größere Freiheit bei der Planung und Realisierung des Lichtbandsystems besteht.

Die Länge eines einzelnen Stromleitprofil-Körpers ist auf die Länge der Tragschiene abgestimmt. Dies bedeutet, daß beim Zusammensetzen zweier Tragschienen die beiden Stromleitprofile miteinander zu verbinden sind. Diese Verbindung ist insofern problematisch, als in diesem Bereich gewährleistet sein muß, daß keine unbeabsichtigte Berührung eines Drahtes möglich ist. Eine entsprechende Norm hierzu fordert, daß ein 1mm dicker Prüfdraht in Geradeaus-Dehnung nicht auf einen der Drähte treffen kann. Die Verbindung bei einem bekannten Stromschienensystem erfolgt daher an diesen Schnittstellen mit Hilfe eines sog. Reihenverbinders, der selbst allerdings keine Kontaktierungsmöglichkeit bietet. Ein entsprechendes system ist beispielsweise aus der DE 195 39 958 A1 bekannt.

Ferner beschreibt die US 3,1818,102 ein Stromschienensystem, welches auch an den Schnittstellen zweier benachbarter Tragschienen eine Kontaktierung des Stromleitprofils durch einen Verbraucher ermöglicht. Hierzu ist das Stromleitprofil mit röhrenartigen Stromleitern ausgebildet, welche an einer Seite einen Längsschlitz aufweist, durch den Kontakte des Verbrauchs in das innere der Stromleiter eingreifen können. An den Schnittstellen werden besonders gestaltet Verbindungselement angeordnet, welche einerseits die Stromleiter verbinden und andererseits ebenfalls eine Kontaktierung erlauben. Dieses System erlaubt dementsprechend eine freie Anordnung von Verbrauchern an den Tragschienen, wobei allerdings die Herstellung der hierbei genutzten röhrenförmigen Stromleiter verhältnismäßig aufwendig und kostenintensiv ist.

Es ist daher Aufgabe der vorliegenden Erfindung, eine Technik bereitzustellen, die bei einem Stromschienensystem für Leuchten mit einem Stromleitprofil auf einfache Weise eine Kontaktierung auch an der Schnittstelle zwischen zwei Tragschienen ermöglicht.

Die Aufgabe wird durch ein Stromschienensystem, welches die Merkmale des Anspruches 1 aufweist, bzw. durch ein Verbindungselement gemäß dem Anspruch 13 gelöst. Das in dem Stromschienensystem erfindungsgemäß verwendete Verbindungselement zeichnet sich dadurch aus, daß es den Nuten der Stromleitprofile entsprechende rillenförmige Ausnehmungen aufweist, in die jeweils ein Metallverbinder eingesetzt ist, an den die miteinander zu verbindenden Drähte von beiden Seiten her anschließbar sind und der eine über die rillenförmige Ausnehmung zugängliche Kontaktierungsfläche bildet. Eine Kontaktierung im Bereich des Verbindungselements erfolgt also dadurch, daß Anschlußkontakte eines an das Stromschienensystem anzuschließenden Leuchten-Moduls in Kontakt mit den die Kontaktierungsfläche bildenden Oberseiten der Metallverbinder gebracht werden. Das aus einem nicht-leitenden Material bestehende Verbindungselement mit den Metallverbindem schließt die Lücke zwischen den Stromleitprofilen zweier Tragschienen und stellt sicher, daß über die gesamte Länge des Stromschienensystems hinweg ein Leuchten-Modul frei befestigt werden kann, da die Metallverbinder in dem Übergangsbereich die Kontaktierungsflächen für die Anschlußkontakte des Leuchten-Moduls bilden. Die Form der Ausnehmungen des Verbindungselements ist wie auch die Form der Nuten des Stromleitprofils derart gewählt, daß der geforderte Berührungsschutz gegeben ist.

Weiterbildungen der Erfindung sind Gegenstand der Unteransprüche.

Beispielsweise können die Metallverbinder eine längliche Kontaktierungsplatte sowie an beiden Enden davon angeordnete U-förmige Federelemente aufweisen, durch welche die Drähte beim Einführen verklemmt und gegen die Kontaktierungsplatte gedrückt werden. Hierdurch wird darüber hinaus auch gewährleistet, daß sich die Drähte bei einer Wärmeausdehnung des aus Kunststoff bestehenden Stromleitprofils nicht pumpenartig verschieben und möglicherweise sogar auswandern können. Befinden sich die Stromleitprofile innerhalb von U-förmigen Tragschienen, erfolgt eine mechanische Verbindung zweier benachbarter Tragschienen vorzugsweise mit Hilfe einer kurzen U-förmigen Verbindungsschiene, welche jeweils zur Hälfte in beide Tragschienen eingreift. Das oder die Verbindungselemente sind dabei an den Seitenschenkel der Verbindungsschiene angeordnet. Darüber hinaus kann die Verbindungsschiene nächst einem oder beiden Enden Federzungen aufweisen, welche im zusammengesetzten Zustand in den Tragschienen sowie der Verbindungsschiene vorgesehene Öffnungen hintergreifen. Auf diese Weise wird gewährleistet, daß zwei durch eine Verbindungsschiene miteinander verbundene Tragschienen auf einfache Weise lösbar zusammengehalten werden, da zum Lösen lediglich Druck auf die Federzunger ausgeübt werden muß.

Eine Weiterbildung der Erfindung befaßt sich mit der Ausgestaltung des in einer einzelnen Tragschiene angeordneten Stromleitprofils. Die das Stromleitprofil bildender Kunststoffkörper werden üblicherweise durch Extrusion hergestellt. Dieses Verfahrer ist insofern von Nachteil, als damit Kunststoffteile lediglich mit einer begrenzter Präzision hergestellt werden können, da sich der Kunststoff nach dem Verlassen der Extrusionsdüse sehr schnell abkühlt und seine Form verändert. Dies hat zur Folge daß einstückige Stromleitprofil-Körper nur bis zu einer gewissen Komplexität hergestellt werden können. Insbesondere die Herstellung sehr langer Körper ist hier extrem kostenintensiv.

Durch die erfindungsgemäße Weiterbildung wird eine Möglichkeit angegeben, das Stromleitprofil wesentlich kostengünstiger herzustellen und auf einfache Weise an die Länge einer Tragschiene anzupassen. Dies wird dadurch ermöglicht, daß ein Stromleitprofil aus mindestens zwei aneinandergefügten Drahthalterungselementen aus nicht-leitendem Material besteht, welche Nuten zur Aufnahme der Drähte aufweisen. Die Drahthalterungselemente sind dabei in ihren Endbereichen derart ausgebildet, daß sie beim Aneinanderfügen mit an ihren Enden befindlichen Vorsprüngen derart überlappend ineinandergreifen, daß sie in dem Verbindungsbereich zwischen zwei Drahthalterungselementen den Nuten entsprechende und zu der Kontaktierungsseite hin offene Kanäle bilden. Diese Kanäle sind lediglich von der Kontaktierungsseite her zugänglich, ansonsten jedoch wie auch die Nuten der Drahthalterungselemente und des Verbindungselements umschlossen, so daß die Sicherheitsnorm auch in diesen Bereichen erfüllt ist. Auf diese Weise wird über die gesamte Länge einer Drahtschiene hinweg eine durchgängige aber sichere Kontaktierungsmöglichkeit geschaffen.

Durch modulare das Zusammenfügen des Stromleitprofils aus mehreren einzelnen Drahthalterungselementen besteht die Möglichkeit, Tragschienen unterschiedlichster Längen anzubieten, zu deren Bestückung mit einem Stromleitprofil allerdings lediglich Drahthalterungselemente einer einzigen Länge zu verwenden, da das Stromleitprofil lediglich durch eine Veränderung der Anzahl der Drahthalterungselemente an die Länge der Tragschiene angepaßt werden kann. Dies hat einen deutlich niedrigeren Produktionsaufwand zur Folge. Ferner müssen keine langgezogenen und teuer herzustellenden einstückigen Kunststoffteile erstellt werden. Die Drahthalterungselemente können beispielsweise mittels dem wesentlich leichter zu beherrschenden und kostengünstigeren Spritzgußverfahren erzeugt werden.

Bei aus Kunststoffteilen bestehenden Stromleitprofilen ist insbesondere zu beachten, daß diese einer nicht zu vernachlässigenden Wärmestrahlung ausgesetzt sein können, insbesondere in der Nähe von an oder besonders in den Tragschienen angeordneten Vorschaltgeräten für die Leuchten. Dies hat zur Folge, daß sich die Kunststoffteile ausdehnen bzw. bei Nichtbestrahlung zusammenziehen können. Dabei ist besonders problematisch, daß der Ausdehnungskoeffizient von Kunststoff ca. 10x größer ist als der von Metall, so daß sich die einzelnen Drahthalterungselemente in ihrer Länge deutlich verändern können, während hingegen die von dem Stromleitprofil gehaltenen Drähte nahezu gleichlang bleiben. Aus diesem Grund können die Drahthalterungselemente an ihren Enden Verriegelungselemente aufweisen, welche beim Zusammensetzen zweier Drahthalterungselemente ineinandergreifen und eine gegenseitige Verschiebung oder Entfernung in Längsrichtung auf ein vorbestimmtes Bewegungsspiel begrenzen. Kühlen die Drahthalterungselemente ab und ziehen sich zusammen, so entfernen sie sich bis zu einer vorgegebenen Maximalentfernung, bei der immer noch der Berührungsschutz gegeben ist; werden sie erhitzt, nähern sie sich aneinander an. Auf diese Weise wird temperaturunabhängig ein durchgängiges Stromleitprofil gebildet. Vorzugsweise haben die Drahthalterungselemente eine Länge von ca. 500 mm, wobei das erlaubte Spiel, mit dem sich zwei aneinander grenzende Drahthalterungselemente gegeneinander verschieben können, ca. 8 mm beträgt, was für die in dem Stromschienensystem üblicherweise auftretenden Temperaturunterschiede ausreichend ist.

Eine andere Weiterbildung befaßt sich mit einer möglichst einfach durchzuführenden Kontaktierung der Drähte innerhalb einer U-förmigen Tragschiene durch ein Leuchten-Modul. Hierfür weist das Leuchten-Modul ein Kontaktierungselement mit mehreren Anschlußkontakten auf, wobei das Kontaktierungselement von der offenen Seite her in die Tragschiene einzuführen und anschließend teilweise - vorzugsweise um 45° - zu verdrehen ist. Durch das Verdrehen werden die Anschlußkontakte in die Nuten des Stromleitprofils eingeführt und mit den Drähten in Kontakt gebracht. Dabei kann das Kontaktierungselement vorzugsweise derart ausgestaltet sein, daß zumindest einer der Anschlußkontakte in seiner Höhe verstellbar ist. Da die in unterschiedlicher Höhe angeordneten Drähte des Stromleitprofils verschiedene Funktionen haben, kann durch Verschieben der Anschlußkontakte eine wahlweise Kontaktierung erreicht werden. Dies bietet die Möglichkeit, den an das Stromschienensystem angeschlossenen Leuchten unterschiedliche Funktionen zuzuweisen, beispielsweise einige der Leuchten lediglich als Notstromleuchten zu verwenden. Ferner können an dem Kontaktierungselement Verriegelungselemente vorgesehen sein, welche bei dem Verdrehen und Kontaktieren der Drähte zusätzlich hervorstehende Teile der Tragschiene hintergreifen, wodurch gleichzeitig eine mechanische Befestigung an der Tragschiene ermöglicht wird. Auf diese Weise kann mit Hilfe eines einfachen Handgriffs sowohl eine elektrische Kontaktierung als auch eine mechanische Befestigung des Leuchten-Moduls durchgeführt werden.

Im folgenden soll die vorliegende Erfindung anhand der beiliegenden Zeichnung näher erläutert werden. Es zeigen:
Fig. 1 die Tragschiene eines Stromschienensystems mit einem eingesetzten Kontaktierungselement im Schnitt;
Fig. 2 die in Fig. 1 dargestellte Tragschiene ohne das Kontaktierungselement im Schnitt;
Fig. 3 ein Drahthalterungselement in perspektivischer Darstellung;
Fig. 4 das in Fig. 3 dargestellte Drahthalterungselement im Schnitt;
Fig. 5 den Übergangsbereich zwischen zwei zusammengesetzten Drahthalterungselementen von der Kontaktierungsseite her;
Fig. 6 den Übergangsbereich zwischen zwei Drahthalterungselementen von der Rückseite her;
Fig. 7 die Anordnung eines erfindungsgemäßen Verbindungselements und einer Verbindungsschiene zum Verbinden zweier Tragschienen;
Fig. 8 den Aufbau des Verbindungselements;
Fig. 9a einen in dem Verbindungselement verwendeten Metallverbinder;
Fig. 9b ein Federelement des in Fig. 9a dargestellten Metallverbinders; und
Fig. 10 das in Fig. 1 dargestellte Kontaktierungselement in perspektivischer Darstellung.

Basiselement des in Fig. 1 dargestellten Stromschienensystems ist eine aus Metall bzw. Blech bestehende U-förmige Tragschiene 1, welche mit ihrem Mittelschenkel 2 durch nicht dargestellte Befestigungsmittel an einem Träger, z.B. einer Raumdecke oder einer Raumwand befestigbar ist. Die Abdeckung der offenen unteren Seite der Tragschiene 1 erfolgt durch eine Abdeckschiene 5. Im dargestellten Fall ist diese Abdeckschiene 5 Bestandteil eines an der Tragschiene 1 befestigten Leuchten-Moduls, wobei in Fig. 1 lediglich das Kontaktierungselement des Leuchten-Moduls in Form eines Drehabgriffs 50 dargestellt ist, nicht allerdings dessen weiteren Bestandteile, beispielsweise die Lampe oder das dazugehörige Steuer- bzw. Betriebsgerät, bei dem es sich um ein elektronisches Vorschaltgerät (EVG) handeln kann. Der Innenraum der Tragschiene 1 dient in diesem Fall dann auch als Aufnahmeraum für die Betriebsgeräte der Lampen. Diejenigen Bereiche der Tragschiene 1, an denen keine Leuchten-Module angeordnet sind, können aus optischen und Sicherheitsgründen ebenfalls mit einer Abdeckschiene 5 verschlossen werden, wobei das Befestigen der Abdeckschiene 5 mittels Verklemmen oder Verrasten erfolgt.

Im vorliegenden Beispiel sind an den Innenseiten der beiden Seitenwände 3a und 3b der Tragschiene 1 Stromleitprofile angeordnet, welche durch mehrere aus Kunststoff bestehende und zusammengesetzte Drahthalterungselemente 10 gebildet werden, die jeweils zwei Seitenflügel 10a und 10b mit mehreren Nuten 11 zur Aufnahme der Drähte 6 enthalten. Dabei sind in dem rechten Seitenflügel 10a fünf Drähte 6 angeordnet, während auf der linken Seite sechs Drähte 6 verlaufen.

Die in dem rechten Seitenflügel 10a angeordneten Drähte 6 können in der Reihenfolge von oben nach unten beispielsweise folgende Funktion haben.
Notstrom 1
Notstrom 2
Neutralleiter vom Standardnetz
D1 = Steuerleitung für Lichtsteuerung
D2 = Steuerleitung für Lichtsteuerung.

Die Funktionen der in dem linken Seitenflügel 10b angeordneten Drähte 6 sind beispielsweise:
Phase von Notstrom 1
Phase von Notstrom 2
Standardphase 3
Standardphase 2
Standardphase 1
Erde.

Sowohl die Anzahl der verwendeten Drähte sowie deren Anordnung und Funktion ist lediglich beispielhaft dargestellt und kann den individuellen Bedürfnissen angepaßt werden.

Durch eine Kontaktierung der entsprechenden Drähte 6 kann der angeschlossenen Leuchte eine gewünschte Funktion zugewiesen werden, beispielsweise kann die Leuchte als Notlichtleuchte verwendet werden. Durch das Verwenden der beiden Steuerleitungen für die Lichtsteuerung besteht die Möglichkeit, mit diesen beiden Leitungen ein Bussystem zu bilden, über das eine Vielzahl von Leuchten mit Hilfe von digitalen Steuerbefehlen angesteuert werden kann, wie dies von komplexeren Beleuchtungssystemen her bekannt ist.

Die Kontaktierung der Drähte 6 erfolgt über mehrere an dem Drehabgriff 50 angeordnete Anschlußkontakte 53 und 54, welche in die entsprechenden Nuten 11 eingreifen und gegen die Drähte 6 zur Anlage kommen. Um eine variable und einfache Kontaktierung zu ermöglichen, ist beispielsweise der Anschlußkontakt 53 mittels einem Trägerelement 55 höhenverstellbar an dem Drehabgriff 50 angeordnet. Durch einfaches Verschieben des Trägerelementes 55 kann somit der an das Stromschienensystem angeschlossene Leuchte die gewünschte Funktion zugewiesen werden. Für die Erdung ist ferner ein in einem Schlitz 63 des Drehabgriffs 50 geführtes Drahtelement 62 vorgesehen, dessen Ende 62b den zur Erdung vorgesehenen linken unteren Draht 6 kontaktiert. Der genauere Aufbau und die Funktionsweise des Kontaktierungselements 50 werden zu einem späteren Zeitpunkt noch ausführlicher erläutert. Die Netzeinspeisung für das Stromschienensystem kann zum Beispiel durch einen entsprechend adaptierten Drehabgriff erfolgen, der in Längsrichtung an beliebiger Stelle positioniert wird.

Eine sichere Halterung der beiden Seitenflügel 10a, 10b des Drahthalterungselements 10 erfolgt durch mehrere Führungsarme 12₁ - 12₄, welche in entsprechende Führungsnuten 4₁ - 4₄ der U-förmigen Tragschiene 1 eingreifen. Die zu einem Stromleitprofil aneinandergereihten mehreren Drahthalterungselemente 10 werden bei der Montage in Längsrichtung in die Tragschiene 2 eingeschoben. An der Rückseite der Seitenflügel 10a und 10b, d.h. an der der Kontaktierungsseite gegenüberliegenden Seite der Nuten 11 befinden sich mehrere Stützstreben 16, welche für eine stabile Lagerung der Nuten 11 innerhalb der Tragschiene 2 sorgen, so daß diese beim Kontaktieren nicht zurückgedrängt werden. Auf diese Weise wird eine zuverlässige Kontaktierung der Drähte 6 unterstützt.

Die Verbindung der beiden Seitenflügel 10a und 10b erfolgt in regelmäßigen Abständer über Verbindungsstege 13, welche an dem Mittelschenkel 2 der Tragschiene 1 angeordnet sind. Die Verbindungsstege 13 weisen ferner nach unten abstehende Halteschenkel 15 auf, die gemeinsam mit einem von dem rechten Seitenflügel 10a horizontal abstehenden Horizontalschenkel 14 einen zusätzlichen Hohlraum 8 bilden. Dieser Hohlraum kann für die Lagerung zusätzlicher Kabel oder Leitungen verwendet werden. Darüber hinaus hat der Horizontalschenkel 14 noch die Aufgabe, zu verhindern, daß das Kontaktierungselement 50 seitenverkehrt in die Tragschiene 1 eingeführt wird, wie ebenfalls später noch erläutert wird.

Die Form der Nuten 11 der Drahthalterungselemente 10 ist derart gewählt, daß ein Berührungsschutz gewährleistet ist, wie im folgenden anhand von Fig. 2 erläutert werden soll. Hier ist wiederum die Tragschiene 1 mit einem darin angeordneten Stromleitprofil dargestellt, allerdings nunmehr ohne den Drehabgriff 50. Die eingangs erwähnte Sicherheitsnorm sieht vor, daß die in dem Stromleitprofil angeordneten Drähte 6 nicht derart frei liegen dürfen, daß ein 1mm-dicker Prüfdraht 7 in Geradeaus-Dehnung auf einen stromführenden Draht 6 treffen kann. In der Darstellung ist dabei für den links unten angeordneten Draht 6 der Eintrittswinkel für den Prüfdraht 7 am günstigsten. Wie Fig. 2 zu entnehmen ist, sind die Breiten, Tiefen und Öffnungsformen der Nuten 11 derart bemessen, daß selbst bei dem kleinsten Eintrittswinkel der Prüfdraht 7 keinen der Drähte 6 kontaktieren kann. Auf diese Weise wird ein unbeabsichtigtes Berühren der Drähte 6 vermieden und die entsprechende Sicherheitsnorm erfüllt.

Bevor die erfindungsgemäße Verbindung zweier Tragschienen und der dazugehörigen Stromleitprofile erläutert wird, soll zunächst anhand der Fig. 3 bis 6 die konkrete Ausgestaltung der das Stromleitprofil bildenden Drahthalterungselemente 10 besprochen werden, wobei Fig. 3 ein Drahthalterungselement 10 in perspektivischer Darstellung zeigt. Wesentliche Elemente des Drahthalterungselements 10 sind dabei die beiden Seitenflügel 10a und 10b, welche die Nuten 11 zur Lagerung der Drähte aufweisen. Sie sind über zwei Verbindungsstege 13 miteinander verbunden. Auf diese Weise kann zusätzlich mit Hilfe des Horizontalschenkels 14 und den von den Verbindungsstegen 13 abstehenden Halteschenkeln 15 der zuvor erwähnte Hohlraum 8 gebildet werden, der zur Lagerung weiterer für das Beleuchtungssystem nützlicher Leitungen oder Kabel benutzt werden kann. An den beiden Seitenflügeln 10a, 10b befinden sich ferner auch die Führungsarme 12₁ bis 12₄, welche in die Ausnehmungen 4₁ bis 4₄ der Tragschiene 1 beim Einsetzen eingreifen. Die Darstellungen in Fig. 3 und Fig. 4 zeigen dabei das Drahthalterungselement 10 unmittelbar nach der Herstellung. Um das Drahthalterungselement 10 in die Tragschiene 1 einzuführen, werden die Seitenflügel 10a und 10b um die beiden Faltstellen A und B um 90° nach unten geklappt (siehe Fig. 4) und anschließend in die Tragschiene 1 eingeschoben, wodurch sich die in den Fig. 1 und 2 dargestellte Anordnung ergibt.

An ihren Enden weisen die beiden Seitenflügel 10a und 10b Vorsprünge 17 bzw. 22 auf, mit deren Hilfe zwei zusammengefügte Drahthalterungselemente 10 überlappend ineinandergreifen. An einem der beiden Enden sind ferner Verriegelungsköpfe 18 vorgesehen, welche ein Entfernen zweier zusammengefügter Drahthalterungselemente 10 in Längsrichtung nur bis zu einer gewissen Maximalentfernung zulassen, so daß ein aus mehreren Drahthalterungselementen 10 zusammengesetztes Stromleitprofil in seiner Länge flexibel ist und damit Längenveränderungen der einzelnen aus Kunststoff bestehenden Drahthalterungselemente 10 aufgrund von Temperatunterschieden kompensiert werden können.

Dies soll anhand der Fig. 5 und 6 verdeutlicht werden, welche zwei zusammengesetzte Drahthalterungselemente in vergrößerter Darstellung zeigen, zum einen von der Kontaktierungsseite her (Fig. 5) und zum anderen von der gegenüberliegenden Rückseite (Fig. 6) her. Die zu dem ersten Drahthalterungselement 10₁ gehörenden Teile sind dabei mit dem Index 1 versehen, während die zu dem zweiten Drahthalterungselement 10₂ gehörenden Elemente den Index 2 aufweisen. Nach dem Zusammenfügen der beiden Drahthalterungselemente 10₁ und 10₂ greifen diese beiden derart überlappend ineinander, daß jeweils durch einen Vorsprung 17₁ des ersten Drahthalterungselements 10₁ sowie durch einen Vorsprung 22₂ des zweiten Drahthalterungselements 10₂ ein Kanal 23 gebildet wird, der die Nuten 11 der beiden Drahthalterungselemente 10₁ und 10₂ miteinander verbindet. Wie auch die Nuten 11 sind sämtliche auf diese Weise gebildeten Kanäle 23 in dem Verbindungsbereich lediglich von der Kontaktierungsseite, also von oben her zugänglich, nicht allerdings von der Seite. Dadurch wird auch in dem Bereich der Kanäle 23 der geforderte Berührungsschutz gewährleistet.

Der Darstellung in Fig. 6 ist zu entnehmen, daß die beiden Verriegelungsköpfe 18₂ ein Entfernen der beiden Drahthalterungselemente 10₁ und 10₂ nur bis zu einer Maximalentfernung zulassen, die dadurch vorgegeben ist, daß die an den Enden der Verriegelungsköpfe 18 seitlich vorstehenden Verriegelungsvorsprünge 19₂ gegen Stoppwände 20₁ zur Anlage kommen. Dabei ist diese vorgegebene maximale Entfernung sowie die Länge der ineinandergreifenden Vorsprünge 17 und 22 derart bemessen, daß selbst bei der Maximalentfernung der beiden Drahthalterungselemente 10₁ und 10₂ voneinander noch die zuvor erläuterten Kanäle 23 gebildet werden und der Berührungsschutz gewährleistet ist. Auf der anderen Seite können sich die Enden der beiden Drahthalterungselemente 10₁, 10₂ soweit aneinander annähern, bis ihre beiden Stirnseiten 21₁ und 21₂ gegeneinander in Anlage kommen. Dies bedeutet, daß beide Drahthalterungselemente 10₁, 10₂ mit einem gewissen Spiel gegeneinander verschiebbar sind, wobei jedoch zu jedem Zeitpunkt der Berührungsschutz erzielt wird. Auf diese Weise können Veränderungen der Länge eines einzelnen Drahthalterungselements 10, welches sich beispielsweise aufgrund von erhöhter Temperatur ausdehnt oder bei niedrigeren Temperaturen zusammenzieht, kompensiert werden. Dies ist insbesondere deswegen wichtig, da im Gegensatz zu den aus Kunststoff bestehenden Drahthalterungselementen 10 die darin gelagerten Drähte 6 selbst keine derartig großen Längenveränderungen vollführen können, da der Temperaturkoeffizient von Metall nur 1/10 des Ausdehnungskoeffizients von Kunststoff beträgt. Bei einer Länge von ca. 500mm für ein einzelnes Drahthalterungselement 10 kann somit ein zulässige Spiel, mit dem sich die aneinandergrenzenden Drahthalterungselemente 10 gegeneinander verschieben können, ca. 8mm betragen.

Die dargestellten Drahthalterungselemente 10 können aus Kunststoff in einfacher Weise im Spritzgußverfahren erzeugt werden, wodurch sie sehr kostengünstig herzustellen sind. Ferner ist es ausreichend, Drahthalterungselemente 10 in lediglich einer einzigen Länge herzustellen, da zur Anpassung des gebildeten Stromleitprofils an die unterschiedlichen Längen der Drahtschienen lediglich die Anzahl der verwendeten Drahthalterungselemente 10 angepaßt werden muß, was wiederum den Herstellungsaufwand des gesamten Systems deutlich reduziert. Die ineinandergreifenden Vorsprünge sowie die Verriegelungselemente können dabei auch anders ausgestaltet sein.

Bei Verwendung der soeben vorgestellten Drahthalterungselemente wäre es denkbar, zunächst sämtliche Tragschienen eines Stromschienensystems zu montieren und diese erst anschließend mit den erforderlichen Stromleitprofilen zu bestücken, wobei dann eine Kontaktierung über die gesamte Länge des Stromschienensystems hin möglich ist. Üblicherweise werden jedoch bereits die fertig bestückten Tragschienen vertrieben, in denen sich bereits ein vollständiges Stromleitprofil mit den darin angeordneten Drähten befindet.

Gemäß der vorliegenden Erfindung wir allerdings auch in den Verbindungsbereichen zwischen zwei Tragschienen eine durchgängige Kontaktierung erreicht, indem hierfür das Verbindungselement verwendet wird, welches den Nuten der Stromleitprofile entsprechende und zusätzlich von den beiden Stirnseiten des Verbindungselements her zugängliche rillenförmige Ausnehmungen aufweist.

Dies ist zunächst schematisch in Fig. 7 dargestellt. Zur mechanischen Verbindung zweier aneinandergrenzender Tragschienen 1 wird eine ebenfalls U-förmige kurze Verbindungsschiene 30 verwendet, auf welche von beiden Seiten her die miteinander zu verbindenden Tragschienen 1 aufgeschoben werden. Eine nicht dargestellte Weiterbildung gewährleistet, daß zwei durch eine Verbindungsschiene 30 miteinander verbundene Tragschienen 1 lösbar zusammengehalten werden. Hierzu kann jede Tragschiene 1 in ihrem oberen Bereich eine oder mehrere Öffnungen aufweisen. Die Verbindungsschiene 30 ist dann ebenfalls mit entsprechenden Öffnungen versehen, durch die Federzungen ragen. Die Federzungen hintergreifen die Öffnungen der Tragschiene 1, sobald die Verbindungsschiene 30 in der Tragschiene 1 die entsprechende Position erreicht hat. Um die Tragschiene 1 und die Verbindungsschiene 30 wieder lösen zu können, muß lediglich Druck auf die Federzungen ausgeübt werden. Eine solche lösbare Verbindung liegt vorzugsweise an beiden Seiten vor, was bedeutet, daß die Verbindungsschiene 30 nächst ihren beiden Enden derartige Öffnungen mit den entsprechenden Federzungen aufweist. Alternativ zu einer beidseitig lösbaren Verbindung ist allerdings auch eine Ausgestaltung möglich, die lediglich auf einer Seite die soeben beschriebene Verbindung mittels Federzungen aufweist, während an der anderen Seite der Verbindungsschiene 30 eine übliche Schraubverbindung vorgesehen ist.

Eine besonders vorteilhafte Variante dieser Weiterbildung liegt darin, daß die an jeweils einem Ende der Verbindungsschiene 30 angeordneten Federzungen zu einem gemeinsamen Schienen-Verriegelungselement gehören, das an dem Mittelschenkel der Verbindungsschiene 30 angeordnet ist, wobei die Federzungen im oberen Bereich der Seitenwände seitlich durch Öffnungen ragen. Dabei ist das Schienen-Verriegelungselement so ausgebildet, daß die Federzungen unter Einwirkung einer Kraft von oben auf das Element in das Innere des Verbindungsschiene 30 eingezogen werden. Über eine in dem Mittelschenkel der Tragschienen 1 vorgesehene zusätzliche Öffnung ist das Schienen-Verriegelungselement von oben auf einfache Weise zu erreichen und beispielsweise mittels eines Schraubenziehers zu betätigen, so daß die Verbindung durch einen einfachen Handgriff wieder lösbar.

Die in Fig. 7 aus Gründen der Übersichtlichkeit nicht dargestellten Drahthalterungselemente 10 sind in dem Verbindungsbereich geringfügig anders ausgestaltet, um der zusätzlich in der Tragschiene 1 angeordneten Verbindungsschiene 30 Rechnung zu tragen. Beispielsweise weisen die Drahthalterungselemente 10 in diesem Bereich keine Stützstreben 16 auf. Zur Verbindung der Stromleitprofile sind an den Seitenschenkeln 30a und 30b der Verbindungsschiene 30 zwei Verbindungselemente 31 vorgesehen, welche die zuvor erwähnten Ausnehmungen 32 aufweisen. Innerhalb dieser Ausnehmungen 32 sind Metallverbinder angeordnet, die von beiden Seiten her mit den miteinander zu verbindenden Drähten verbunden werden. Dabei ist die Öffnungsform der Ausnehmungen 32 derart gewählt, daß auch diese das Sicherheitskriterium eines Berührungsschutzes erfüllen. Für eine Verbindung mit der Verbindungselementen 31 sind die den Verbindungselementen 31 benachbarter Drahthalterungselemente auch an ihren Enden modifiziert.

Im dargestellten Beispiel sind an beiden Seiten der Verbindungsschiene 30 identische Verbindungselemente 31 mit jeweils sechs Ausnehmungen 32 angeordnet. Dies bedeutet, daß die oberste Ausnehmung 32 des auf der rechten Seite angeordneten Verbindungselements 32 frei bleibt, da der entsprechende Seitenflügel 10a lediglich fünf Nuten 11 zur Halterung von fünf Drähten 6 aufweist. Selbstverständlich können jedoch auch der genauen Struktur der Drahthalterungselemente entsprechende Verbindungselemente verwendet werden.

Die genauere Form eines Verbindungselements 31 ist in Fig. 8 dargestellt. Es besteht aus einem kastenförmigen und an der Unterseite offenen Basisteil 33, in das von der Unterseite her Metallverbinder 35 eingesetzt werden. Die Ausnehmungen 32 des Basisteils 33 sind von den beiden Stirnseiten her über trichterförmige Öffnungen 36 zugänglich, wobei beim Einführen eines Drahtes in eine trichterförmige Öffnung 36 dieser in Verbindung mit dem Metallverbinder 35 gebracht wird. Nach dem Einsetzen der Metallverbinder 35 wird das Basisteil 33 durch eine Abdeckplatte 34 von der Unterseite her verschlossen. Eine Kontaktierung durch ein Leuchten-Modul in dem Bereich des Verbindungselements 31 erfolgt dann dadurch, daß die Anschlußkontakte des Kontaktierungselements gegen die Oberseite einer Kontaktierungsplatte 37 der Metallverbinder 35 gepreßt werden. Am Ende der Metallverbinder 35 wird diese Aufgabe wieder durch die Drähte übernommen, so daß keine Lücke entsteht, in der eine Kontaktierung nicht möglich ist.

Die nähere Ausgestaltung eines Metallverbinders 35 ist in den Fig. 9a und 9b gezeigt. Er besteht aus einer länglichen und an ihren Längsseiten ein wenig nach unten gebogenen Kontaktierungsplatte 37, deren Aufgabe es ist, den elektrischen Strom von den Drähten zu übernehmen und weiterzuleiten. An den Enden der Kontaktierungsplatte 37 ist jeweils ein vorzugsweise aus einer Chrom-Nickel-Legierung bestehendes U-förmiges Federelement 38, welches einzeln in Fig. 9b dargestellt ist, angeordnet. Das Federelement 38 weist eine nach innen gebogene Federzunge 39 auf, durch welche ein in den Metallverbinder 35 eingeführter Draht verklemmt und ausreichend fest in Hinblick auf die elektrischen Übergangswiderstände gegen die Kontaktierungsplatte 37 gedrückt wird. Auf diese Weise wird ferner vermieden, daß sich die Drähte bei einer sich verändernden Wärmeausdehnung des Stromleitprofils pumpenartig verschieben bzw. auswandern können. Die von den Drähten abgewandte Seite der aus verzinntem Kupfer bestehenden Kontaktierungsplatte 37 bildet die Kontaktierungsfläche für die Kontakte des Kontaktierungselements. Zur Verbesserung des Kontakts zwischen der Kontaktierungsplatte 37 und den Drähten besitzt die Kontaktierungsplatte 37 an ihrer Unterseite eine leicht bogenförmige oder dreieckige Vertiefung 43.

Die Befestigung der Federelemente 38 an den Enden der Kontaktierungsplatte 37 erfolgt durch an den Seitenwänden der Federelemente 38 befindliche Ausnehmungen 40, in die Vorsprünge 41 der Kontaktierungsplatte 37 eingreifen. Eine stabile Anordnung der Metallverbinder 35 in dem Verbindungselement 31 wird ferner dadurch unterstützt, daß an der Abdeckplatte 34 aus Kunststoff bestehende Zapfen 42 angeordnet sind, welche nach dem Aufsetzen der Abdeckplatte 34 von der Unterseite her gegen die Kontaktierungsplatten 37 der Metallverbinder 35 drücken. Da die Zapfen 42 ferner in seitliche Ausnehmungen 43 der nach unten gebogenen Längsseiten der Kontaktierungsplatten 37 eingreifen, wird gleichzeitig auch ein seitliches Verschieben der Metallverbinder 35 unterbunden. Darüber hinaus stellen die Zapfen 42 auch eine Sperre dar, durch die das Auswandern der Drähte begrenzt wird. Das hier dargestellte Verbindungselement schließt die Lücke zwischen den Drahthalterungselementen der Stromleitprofile, so daß ermöglicht wird, bereits fertig bestückte Stromschienen 1, mit durchgängig kontaktierbaren Stromleitprofilen zusammenzufügen, wobei auch in den Verbindungsbereichen kontaktiert werden kann.

Dabei ist die Anwendung dieses Verbindungselements nicht auf das dargestellte Beispiel mit den Drahthalterungselementen beschränkt. Beispielsweise kann das in den Fig. 7 bis 9b dargestellte Verbindungselement auch bei dem eingangs erwähnten Lichtbandsystem, bei dem die Stromleitprofile im Extrusionsverfahren hergestellt werden und einstückig sind, für deren Verbindung Verwendung finden.

Alternativ zu der zuvor erwähnten Verwendung eines adaptierten Drehabgriffs für die Netzeinspeisung kann auch ein an die Stirnseite einer Tragschiene anschließbares und mit den Metallverbindern zusammenwirkendes Netz-Anschlußelement vorgesehen sein, durch welches die Drähte des Stromschienensystems mit den Netzleitungen verbunden werden.

Abschließend soll anhand der Fig. 1 und 10 der genauere Aufbau und die Funktionsweise des als Drehabgriff 50 ausgestalteten Kontaktierungselements erläutert werden. Fig. 10 zeigt dabei den Drehabgriff 50 mit einer an seiner Unterseite angeordneten Abdeckschiene 5 in perspektivischer Darstellung. Wesentlicher Bestandteil des Drehabgriffs 50 sind die an der Außenseite des zylinderförmigen Basiskörpers 61 angeordneten Kontakte 53 und 54, die zu einer wahlweisen Kontaktierung der verschiedenen Drähte 6 höhenverstellbar sind. Eine weitere, allerdings nicht frei wählbare sondern vorgegebene Kontaktierung zur Erdung ist durch das Drahtelement 62 gegeben. Dieses Drahtelement 62 ist in einem an dem Basiskörper 61 vorgesehenen Schlitz 63 geführt, wobei ein Ende 62a des Drahtelements 62 durch seine Formgebung in der Abdeckschiene 5 des Leuchten-Moduls klemmend fixiert ist. Das andere Ende 62b steht in der Höhe des Erdungsdrahtes seitlich hervor. Ferner besitzt der Drehabgriff 50 in seinem unteren Bereich zwei seitlich abstehende Verriegelungselemente 52.

Das Kontaktieren der Drähte 6 des Stromleitprofils erfolgt dadurch, daß der mit einem Beleuchtungsmodul verbundene Drehabgriff 50 in die untere Öffnung der Tragschiene 1 eingeführt wird. Wie Fig. 1 zu entnehmen ist, ist der zylinderförmigen Basiskörper 61 unterschiedlich hoch, wobei der lediglich auf der rechten Seite der Tragschiene 1 angeordnete Horizontalschenkel 14 verhindert, daß das Kontaktierungselement 50 seitenverkehrt in die Tragschiene 1 eingeführt wird.

Nach dem Einführen des Drehabgriffes 50 wird dieser um ca. 45° verdreht, wobei infolgedessen die seitlich angeordneten Verriegelungselemente 52 in nach innen vorstehende Teile der Tragschiene 1 bzw. des Stromleitprofils eingreifen und somit für eine mechanische Befestigung des Leuchten-Moduls sorgen. Gleichzeitig werden die Anschlußkontakte 53 und 54 in die Nuten 11 der Drahthalterungselemente 10 hineingedreht, so daß der erwünschte elektrische Kontakt zustande kommt. Wie zuvor erwähnt, können einige oder alle Kontakte höhenverstellbar sein, was im dargestellten Beispiel dadurch erfolgt, daß das Trägerelement 55 des Kontakts 53 innerhalb von Führungsschienen 56 und 57 vertikal verschiebbar ist. Dabei sind das Trägerelement 55 sowie der zylinderförmige Basiskörper 61 mit den Führungsschienen 56 und 57 so ausgestaltet, daß das Trägerelement 55 in den den Drähten 6 entsprechenden Positionen leicht einrasten kann, wodurch eine genaue Positionierung des Kontakts 53 erleichtert wird.

Der Schlitz 63 bildet für das Drahtelement 62 einen exenterförmigen Anschlag und bewirkt, daß das Ende 62b des Drahtelements 62 während dem Verdrehen des Drehabgriffs 50 auf den zur Erdung vorgesehenen linken unteren Draht 6 gepreßt wird. Auf diese Weise wird eine Erdung zwischen der metallischen Abdeckschiene 5, die Bestandteil des Leuchten-Moduls ist, und der metallischen Tragschiene 1 hergestellt. Hierfür ist es notwendig, daß das Drahtelement 62 eine gewisse Festigkeit aufweist, weshalb es vorzugsweise aus einem verzinkten Stahldraht oder einem CrNi-Draht besteht.

Die an der Unterseite des Drehabgriffs angeordnete Abdeckschiene 5 verschließt die Tragschiene 1 nach unten, wodurch gleichzeitig auch das Eindringen von Staub vermieden wird. Im Bereich des Kontaktierungselements 50 weist die Abdeckschiene 5 einen länglichen Schlitz auf, in welchen der Drehknebel 58 in der Verriegelungsstellung nach oben eingeführt werden kann, so daß er unten mit der Abdeckschiene 5 bündig ist. Auf diese Weise wird eine vollständige Abschließung der Tragschiene 1 erzielt.

Die Abdeckschiene 5 wird auch an Stellen verwendet, an denen keine Leuchten-Module angeordnet sind. Im Falle der Befestigung eines Leuchten-Moduls ist die Abdeckschiene 5 allerdings gleichzeitig auch die Halterung für sämtliche Elemente des Leuchten-Moduls, wobei z.B. das bzw. die Vorschaltgeräte oben auf der Abdeckschiene 5 angeordnet sind und somit in den Innenraum der U-förmigen Tragschiene hineinragen. Der vorgestellte Drehabgriff 50 ermöglicht auf eine einfache Weise eine Kontaktierung der Drähte sowie eine mechanische Befestigung des Leuchten-Moduls in dem Stromschienensystem. Insbesondere bei der vorgestellten Lösung, bei der über die gesamte Länge des Stromschienensystems hinweg eine freie Kontaktierung ermöglicht wird, ist eine Anwendung des dargestellten Drehabgriffes 50 vorteilhaft, da dieser besonders flexibel einsetzbar ist und wieder entfernt werden kann.

Die vorliegende Erfindung gibt somit ein sehr leistungsfähiges Stromschienensystem an, welches erstmalig die Möglichkeit einer vollkommen freien Kontaktierung und Anordnung der Leuchten-Module bietet. Dies hat zur Folge, daß auch die einzelnen Leuchten-Module nicht mehr an bestimmte Längen angepaßt werden müssen, um eine geeignete Anordnung innerhalb des Stromschienensystems zu ermöglichen. Dabei ist die Anwendung nicht auf das dargestellte Beispiel einer U-förmigen Stromschiene begrenzt. Beispielsweise können die Drahthalterungselemente auch in Stromschienen mit anderen Profilen, beispielsweise A-Profilen oder Y-Profilen Verwendung finden. Dies gilt - in gleicher Weise auch für das vorgestellte Verbindungselement. Ferner können die Herstellungskosten deutlich reduziert werden, da die Drahthalterungselemente auf wesentlich einfachere und schnellere Weise hergestellt werden können, als dies bei den bekannten Stromleitprofilen der Fall ist. Darüber hinaus bietet die vorliegende Erfindung eine Möglichkeit, die im Zusammenhang mit Temperaturunterschieden auftretenden Probleme, welche eine Längenveränderung und Verschiebung der Kunststoffteile verursachen, zu umgehen.

## Patentansprüche

1. Stromschienensystem für Leuchten
mit mehreren modular miteinander verbindbaren Tragschienen (1) sowie einem von den Tragschienen (1) gehaltenen Stromleitprofil, welches in Längsrichtung der Tragschienen (1) verlaufende und von einer Kontaktierungsseite her zugängliche Nuten (11) zur Aufnahme von Drähten (6) für die Stromversorgung und/oder Übertragung von Steuersignalen aufweist,
wobei zum Verbinden der Stromleitprofile von zwei benachbarten Tragschienen (1) ein Verbindungselement (31) vorgesehen ist, welches den Nuten (11) der Stromleitprofile entsprechende rillenförmige Ausnehmungen (32) aufweist, in die jeweils ein Metallverbinder (35) eingesetzt ist, an den die in den Nuten (11) der Stromleitprofile anzuordnenden und miteinander zu verbindenden Drähte (6) von beiden Seiten her anschließbar sind und der eine über die rillenförmige Ausnehmung (32) zugängliche Kontaktierungsfläche bildet.

2. Stromschienensystem nach Anspruch 1,
**dadurch gekennzeichnet,**
**daß** die Metallverbinder (35) aus einer länglichen Kontaktierungsplatte (37) bestehen, an deren Enden jeweils ein U-förmiges Federelement (38) zum Verklemmen der an den Metallverbinder (35) anzuschließenden Drähte (6) angeordnet ist.

3. Stromschienensystem nach Anspruch 1 oder 2,
**dadurch gekennzeichnet,**
**daß** die Tragschiene (1) U-förmig ist, wobei an den Innenseiten der beiden Seitenwände (3a, 3b) der Tragschiene (1) ein Stromleitprofil angeordnet ist.

4. Stromschienensystem nach Anspruch 3,
**dadurch gekennzeichnet,**
**daß** dieses zum Verbinden zweier Tragschienen (1) eine U-förmige Verbindungsschiene (30) aufweist, welche in beide Tragschienen (1) innen eingreift und an deren Seitenschenkeln (30a, 30b) jeweils ein Verbindungselement (31) angeordnet ist.

5. Stromschienensystem nach Anspruch 4,
**dadurch gekennzeichnet,**
**daß** die Verbindungsschiene (30) Federzungen aufweist, welche im zusammengesetzten Zustand in den Tragschienen (1) sowie in der Verbindungsschiene (30) vorgesehene Öffnungen hintergreifen.

6. Stromschienensystem nach Anspruch 5,
**dadurch gekennzeichnet,**
**daß** die an einem Ende einer Verbindungsschiene (30) angeordneten Federzungen Bestandteil eines Schienen-Verriegelungselement sind, welches derart ausgebildet ist, daß die Federzungen unter Einwirkung einer Kraft von oben auf das Schienen-Verriegelungselement in das Innere des Verbindungsschiene (30) eingezogen werden

7. Stromschienensystem nach einem der Ansprüche 3 bis 6,
**dadurch gekennzeichnet,**
**daß** der Innenraum der U-förmigen Tragschiene (1) als Aufnahmeraum für Betriebsgeräte der Lampen sowie für entsprechende Kontaktierungselemente dient.

8. Stromschienensystem nach einem der Ansprüche 3 bis 7,
**dadurch gekennzeichnet,**
**daß** dieses zum Anschließen einer Leuchte an das Stromschienensystem ein Kontaktierungselement (50) mit mehreren Anschlußkontakten (53, 54) aufweist, welches in die Öffnung der Tragschiene (1) einführbar und teilweise verdrehbar ist, um durch das Verdrehen Anschlußkontakte (53, 54) in die Nuten (11) des Stromleitprofils einzuführen und in Anlage gegen die zu kontaktierenden Drähte (6) zu bringen.

9. Stromschienensystem nach Anspruch 8,
**dadurch gekennzeichnet,**
**daß** mindestens einer der Anschlußkontakte (53) höhenverstellbar ist.

10. Stromschienensystem nach Anspruch 8 oder 9,
**dadurch gekennzeichnet,**
**daß** durch das Verdrehen an dem Kontaktierungselement (50) befindliche Verriegelungselemente (52) hervorstehende Teile der Tragschiene (1) hintergreifen.

11. Stromschienensystem nach einem der vorherigen Ansprüche,
**dadurch gekennzeichnet,**
**daß** das von einer Tragschiene (1) gehaltene Stromleitprofil aus mindestens zwei aneinandergefügten Drahthalterungselementen (10, 10₁, 10₂) besteht, welche die Nuten (11) zur Aufnahme der Drähte (6) aufweisen,
wobei die Drahthalterungselemente (10, 10₁, 10₂) beim Aneinanderfügen mit an ihren Enden befindlichen Vorsprüngen (17, 22) derart überlappend ineinandergreifen, daß sie in dem Verbindungsbereich den Nuten (11) entsprechende und zu der Kontaktierungsseite hin offene Kanäle (23) bilden.

12. Stromschienensystem nach Anspruch 11,
**dadurch gekennzeichnet,**
**daß** die Drahthalterungselemente (10, 10₁, 10₂) Verriegelungselemente (18, 19) aufweisen, welche eine relative Längsbewegung zweier aneinandergefiigter Drahthalterungselemente (10, 10₁, 10₂) gegeneinander auf ein vorbestimmtes Bewegungsspiel begrenzen.

13. Verbindungselement zum Verbinden von Stromleitprofilen eines Stromschienensystems für Leuchten,
wobei die Stromleitprofile in Längsrichtung verlaufende und von einer Kontaktierungsseite her zugängliche Nuten (11) zur Aufnahme von Drähten (6) für die Stromversorgung und/oder Übertragung von Steuersignalen aufweisen,
wobei das Verbindungselement (31) den Nuten (11) der Stromleitprofile entsprechende rillenförmige Ausnehmungen (32) aufweist, in die jeweils ein Metallverbinder (35) derart eingesetzt ist, daß die in den Nuten (11) der Stromleitprofile anzuordnenden und miteinander zu verbindenden Drähte (6) von beiden Seiten her anschließbar sind,
wobei jeder Metallverbinder (35) eine über die rillenförmige Ausnehmung (32) zugängliche Kontaktierungsfläche bildet.

14. Verbindungselement nach Anspruch 13,
**dadurch gekennzeichnet,**
**daß** die Metallverbinder (35) aus einer länglichen Kontaktierungsplatte (37) bestehen, an deren Enden jeweils ein U-förmiges Federelement (38) zum Verklemmen der an den Metallverbinder (35) anzuschließenden Drähte (6) angeordnet ist.

## Claims

1. A conductor rail system for luminaires, having a plurality of mounting rails (1) which can be connected together in a modular fashion and also having an electroconductor profile that is held by the mounting rails (1) and has grooves (11) which extend in the longitudinal direction of the mounting rails (1) and are accessible from a contact side to receive wires (6) for the electric power supply and/or transmission of control signals, wherein provided for the connection of the electroconductor profiles of two adjacent mounting rails (1) there is a connection element (31) which has corrugated recesses (32) which correspond to the grooves (11) of the electroconductor profiles and into which there is inserted a respective metal connector (35) to which the wires (6) that are to be arranged in the grooves (11) of the electroconductor profiles and are to be connected together can be connected from both sides and which forms a contact face that is accessible by way of the corrugated recess (32).

2. A conductor rail system according to claim 1, **characterised in that** the metal connectors (35) consist of an elongated contact plate (37) arranged at the ends of which there is a respective U-shaped spring element (38) for clamping the wires (6) that are to be connected to the metal connector (35).

3. A conductor rail system according to claim 1 or 2, **characterised in that** the mounting rail (1) is U-shaped, with an electroconductor profile being arranged on the insides of the two side walls (3a, 3b) of the mounting rail (1).

4. A conductor rail system according to claim 3, **characterised in that** for the connection of two mounting rails (1) the system has a U-shaped connection rail (30) which engages inwardly into both mounting rails (1) and arranged at the side legs (30a, 30b) of which there is a respective connection element (31).

5. A conductor rail system according to claim 4, **characterised in that** the connection rail (30) has spring tongues which in the assembled state grip behind openings provided in the mounting rails (1) and also in the connection rail (30).

6. A conductor rail system according to claim 5, **characterised in that** the spring tongues arranged at one end of a connection rail (30) are a component part of a rail-locking element that is formed in such a way that the spring tongues are drawn in under the action of a force from above onto the rail-locking element into the interior of the connection rail (30).

7. A conductor rail system according to one of claims 3 to 6, **characterised in that** the interior space of the U-shaped mounting rail (1) is used as a receiving space for operating equipment of the lamps and also for corresponding contact elements.

8. A conductor rail system according to one of claims 3 to 7, **characterised in that** in order to connect a luminaire to the conductor rail system the system has a contact element (50) which has a plurality of connecting contacts (53, 54) and can be introduced into the opening of the mounting rail (1) and is in part rotatable in order, by means of the rotation, to introduce connecting contacts (53, 54) into the grooves (11) of the electroconductor profile and apply them to the wires (6) that are to be contacted.

9. A conductor rail system according to claim 8, **characterised in that** at least one of the connecting contacts (53) is vertically adjustable.

10. A conductor rail system according to claim 8 or 9, **characterised in that** as a result of the rotation locking elements (52) located on the contact element (50) grip behind protruding portions of the mounting rail (1).

11. A conductor rail system according to one of the previous claims, **characterised in that** the electroconductor profile held by a mounting rail (1) consists of at least two wire-holding elements (10, 10₁, 10₂) that are joined together and have the grooves (11) to receive the wires (6), with the wire-holding elements (10, 10₁, 10₂) when joined together with projections (17, 22) located at their ends engaging with each other in an overlapping manner in such a way that in the connection area they form channels (23) that correspond to the grooves (11) and are open towards the contact side.

12. A conductor rail system according to claim 11, **characterised in that** the wire-holding elements (10, 10₁, 10₂) have locking elements (18, 19) that limit a relative longitudinal movement of two wire-holding elements (10, 10₁, 10₂), which are joined together, with respect to each other, to a predetermined clearance movemtion.

13. Connection element for connecting electroconductor profiles of a conductor rail system for luminaires, wherein the electroconductor profiles have grooves (11) which extend in the longitudinal direction and are accessible from a contact side to receive wires (6) for the electric power supply and/or transmission of control signals, wherein the connection element (31) has corrugated recesses (32) which correspond to the grooves (11) of the electroconductor profiles and into which a respective metal connector (35) is inserted in such a way that the wires (6) that are to be arranged in the grooves (11) of the electroconductor profiles and are to be connected together can be connected from both sides, wherein each metal connector (35) forms a contact face that is accessible by way of the corrugated recess (32).

14. Connection element according to claim 13, **characterised in that** the metal connectors (35) consist of an elongated contact plate (37), arranged at the ends of which there is a respective U-shaped spring element (38) for clamping the wires (6) that are to be connected to the metal connector (35).

## Revendications

1. Système de rail conducteur pour des lampes,
comprenant plusieurs rails supports modulaires pouvant être connectés les uns aux autres (1) ainsi qu'un profil de conduction de courant supporté par les rails supports (1), lequel présente des encoches (11) s'étendant dans le sens de la longueur des rails supports (1) et accessibles depuis un côté de contact pour loger des fils (6) pour l'alimentation en courant électrique et/ou la transmission de signaux de commande,
un élément de contact (31) étant prévu pour connecter le profil de conduction de courant de deux rails supports voisins (1), lequel présente des creux en forme de stries (32) correspondant aux encoches (11) du profil de conduction de courant dans lesquels un connecteur métallique (35) est inséré, auquel les fils (6) disposés dans les encoches (11) du profil de conduction de courant et à connecter ensemble peuvent être connectés des deux côtés et formant une surface de contact accessible via le creux en forme de stries (32).

2. Système de rail conducteur selon la revendication 1,
**caractérisé en ce**
**que** le connecteur métallique (35) est constitué d'une plaque de contact allongée (37), aux extrémités de laquelle est agencé un élément de ressort en forme de U (38) pour bloquer les fils (6) raccordés au connecteur métallique (35).

3. Système de rail conducteur selon la revendication 1 ou 2,
**caractérisé en ce**
**que** le rail support (1) a une forme de U, un profil de conduction de courant étant agencé au niveau des côtés intérieurs des deux parois latérales (3a, 3b) du rail support (1).

4. Système de rail conducteur selon la revendication 3,
**caractérisé en ce**
**que** celui-ci présente un rail de connexion en forme de U (30) pour connecter deux rails supports (1), lequel s'engrène à l'intérieur des deux rails supports (1) et auquel un élément de connexion (31) est agencé au niveau des branches latérales (30a, 30b).

5. Système de rail conducteur selon la revendication 4,
**caractérisé en ce**
**que** le rail de connexion (30) présente des lames d'aiguillage, lesquelles s'engrènent par l'arrière dans un état assemblé dans les rails supports (1) ainsi que dans les ouvertures prévues dans les rails de connexion (30).

6. Système de rail conducteur selon la revendication 5,
**caractérisé en ce**
**que** les lames d'aiguillages agencées au niveau d'une extrémité d'un rail de connexion (30) sont un composant d'un élément de dispositif d'accrochage de rails, lequel est formé de telle manière à ce que les lames d'aiguillage rentrent dans l'élément de dispositif d'accrochage de rails à l'intérieur du rail de connexion (30) sous l'effet d'une force provenant du haut.

7. Système de rail conducteur selon l'une quelconque des revendications 3 à 6,
**caractérisé en ce**
**que** l'intérieur du rail support en forme de U (1) sert d'espace de rangement pour les matériaux des lampes ainsi que pour les éléments de contact correspondants.

8. Système de rail conducteur selon l'une quelconque des revendications 3 à 7,
**caractérisé en ce**
**que** celui-ci présente un élément de contact (50) destiné à connecter une lampe au système de rail conducteur avec plusieurs contacts de connexion (53, 54), lequel peut être inséré et en partie tourné dans l'ouverture du rail support (1), afin de mettre en place des contacts de connexion (53, 54), suite à l'action de tordage, dans les encoches (11) du profil de conduction de courant et à les placer contre les fils (6) à mettre en contact.

9. Système de rail conducteur selon la revendication 8,
**caractérisé en ce**
**qu'**au moins l'un des contacts de connexion (53) est réglable en hauteur.

10. Système de rail conducteur selon la revendication 8 ou 9,
**caractérisé en ce**
**que** des parties saillantes du rail support (1) s'insèrent par l'arrière suite à l'action de tordage de l'élément d'accrochage (52) se trouvant au niveau de l'élément de contact (50).

11. Système de rail conducteur selon l'une quelconque des revendications précédentes,
**caractérisé en ce**
**que** le profil de conduction de courant supporté par un rail support (1) est constitué d'au moins deux éléments de support de fil (10, 10₁, 10₂) assemblés ensemble, lesquels présentent les encoches (11) pour loger les fils (6),
les éléments de support de fil (10, 10₁, 10₂) assemblés les uns aux autres au moyen de saillies (17, 22) se trouvant au niveau de leurs extrémités, s'insérant ainsi les uns dans les autres en se chevauchant, de manière à former dans la zone de connexion des encoches (11) des canaux (23) correspondants et ouverts vers les côtés de contact.

12. Système de rail conducteur selon la revendication 11,
**caractérisé en ce**
**que** les éléments de support de fil (10, 10₁, 10₂) présentent des éléments de dispositif d'accrochage (18, 19), lesquels limitent un mouvement relatif dans le sens de la longueur de deux éléments de support de fil (10, 10₁, 10₂) assemblés ensemble l'un contre l'autre à un jeu de mouvement prédéterminé.

13. Elément de connexion destiné à connecter des profils de conduction de courant d'un système de rail conducteur pour des lampes,
les profils de conduction de courant présentant des encoches (11) s'étendant dans le sens de la longueur et accessibles depuis un côté de contact pour loger des fils (6) pour l'alimentation en courant électrique et/ou la transmission de signaux de commande,
l'élément de connexion (31) présentant des creux en forme de stries (32) correspondant aux encoches (11) du profil de conduction de courant, dans lesquels un connecteur métallique (35) est inséré, de sorte que les fils (6) disposés dans les encoches (11) du profil de conduction de courant et à connecter ensemble peuvent être connectés des deux côtés,
chaque connecteur métallique (35) formant une surface de contact accessible via le creux en forme de stries (32).

14. Elément de connexion selon la revendication 13,
**caractérisé en ce**
**que** le connecteur métallique (35) est constitué d'une plaque de contact dans le sens de la longueur (37), aux extrémités de laquelle est agencé un élément de ressort en forme de U (38) pour bloquer les fils (6) raccordés au connecteur métallique (35).
